# EUROPÄISCHE PATENTSCHRIFT

(11) **EP 1 071 837 B1**
(45) Veröffentlichungstag und Bekanntmachung des Hinweises auf die Patenterteilung: **04.09.2002**
(21) Anmeldenummer: 99924728.1
(22) Anmeldetag: 26.03.1999
(51) Int. Cl.: D01H 5/26, D01H 7/18, D01H 9/02

(54) **VERFAHREN UND VORRICHTUNG ZUM SPINNEN MIT UNTERDRÜCKTEM FADENBALLON**
METHOD AND DEVICE FOR SPINNING WITH A SUPPRESSED YARN BALLOON
PROCEDE ET DISPOSITIF DE FILAGE AVEC SUPPRESSION DU BALLON DE FIL

(30) Priorität: 30.03.1998 DE 19815518
(43) Veröffentlichungstag der Anmeldung: 31.01.2001
(73) Patentinhaber: Zinser Textilmaschinen GmbH, 73061 Ebersbach/Fils (DE)
(72) Erfinder: LÖSCHER, Rainer, D-09127 Chemnitz (DE)
(74) Vertreter: Schneider, Manfred
(86) Internationale Anmeldenummer: DE9900965
(87) Internationale Veröffentlichungsnummer: WO99050488

(56) Entgegenhaltungen:
- EP-A- 0 142 486
- EP-A- 0 528 752
- EP-A- 0 645 481
- DE-A- 19 514 408
- DE-A- 19 526 958
- DE-C- 19 741 441
- PATENT ABSTRACTS OF JAPAN vol. 4, no. 124 (C-023), 2. September 1980 (1980-09-02) & JP 55 076117 A (KANEBO LTD), 9. Juni 1980 (1980-06-09)

## Beschreibung

Die Erfindung betrifft ein Verfahren und eine Vorrichtung zum Spinnen mit unterdrücktem Fadenballon, wobei die Drehung des Fadens überwiegend zwischen einem Spindelaufsatz und dem Klemmspalt von Lieferwalzen am Ausgang des Streckwerkes erzeugt wird, wobei der Spindelaufsatz in seinem Kopfbereich mit einem oder mehreren Vorsprüngen versehenen ist und sich mit diesen Vorsprüngen auf der verlängerten Achse der Spindel von unten her bis an einen vertikal verstellbaren Fadenführer erstreckt, und wobei zur Vorbereitung eines automatisierten Spulenwechsels der vertikal verstellbare Fadenführer vom Spindelaufsatz weg nach oben versetzt und die Ringbank anschließend in die Unterwindestellung abgesenkt wird.

Es ist seit langem bekannt und üblich, zum Zweck der Herstellung von Garnen Spinnverfahren anzuwenden, bei denen die Spindeln unterhalb eines während des Spinnens meist feststehenden Fadenführers mit Spinnköpfen versehen sind. Diese Spinnköpfe drehen sich mit der oder - bei einigen Varianten - annähernd mit der Geschwindigkeit der Spindel und bringen im Faden die Drehung relativ nahe am Klemmspalt der Lieferwalzen auf.

Der Fadenballon wird dabei unterdrückt und der Faden kann mit geringerer Spannung auf die Spule aufgewunden werden. Vorteile ergeben sich auch hinsichtlich der Laufeigenschaften des Läufers.

Ein solches Verfahren wird in der Praxis jedoch nicht regelmäßig eingesetzt. Die Ursachen sind sehr differenziert.

Die Verwendung von Spinnköpfen führt dazu, daß die Drehung des Fadens bereits sehr nahe am Klemmspalt der Walzen, die die Lunte in die Spinnzone liefern, abgeschlossen ist. Der dann fertig gesponnene Faden wird anschließend über die Mitnehmer des Spinnkopfes und spiralförmig über einen Teil der Spulenhülse bis hin zum Läufer am Spinnring geführt. Es hat sich gezeigt, daß die Anwendung dieses Spinnverfahrens zu einem sehr haarigen Faden führt.

Die Anwendung des Verfahrens beschränkte sich daher auf das Spinnen solcher Fäden, bei denen die Haarigkeit erwünscht ist. Das sind Garne für Teppiche, für Decken oder Filze. (vgl. hierzu den Firmenprospekt der Fa. Rieter zur Streichgarn-Ringspinnmaschine H3 aus dem Jahre 1967)

Bei der Herstellung sehr feiner und glatter Garne, insbesondere Kammgarne, für Gewebe ist die Haarigkeit der Fäden ausgesprochen unerwünscht. Das Verfahren zum Spinnen mit unterdücktem Fadenballon wurde deshalb hierfür nicht angewandt.

Mit dem Ziel die Qualität des mittels Spinnkopf gesponnenen Fadens weiter zu erhöhen, hat man versucht die Führung des Fadenführers oberhalb des Spinnkopfes beim Übergang vom ballonreduziertem Spinnen zum Spinnen mit einem Fadenballon zu verbessern (DE 34 15 977 A1 und 34 15 998 A1). Auch diese Maßnahmen waren nicht von Erfolg gekrönt. Die Haarigkeit des Fadens beim Spinnen mit Spinnkopf und unterdrücktem Fadenballon wurde auch mit einer verbesserten Führung des Fadenführers nicht beseitigt.

Aus den genannten Gründen bevorzugte man deshalb für das Spinnen feiner Garne, insbesondere feiner Streich- oder Kammgarne, überwiegend das Spinnen mit reduziertem Fadenballon unter Verwendung von sog. Ballonbegrenzungsringen. Die Drehzahlsteigerung und damit die Steigerung der Leistungsfähigkeit der Spinnmaschine hält sich hierbei jedoch in Grenzen.

Bei der Anwendung dieses Verfahrens wurden in der Vergangenheit zunehmend sog. Verdichtungszonen im Bereich der Ausgangswalzen des Streckwerkes (DE 882 066) oder nach dem Streckwerk (EP 0 635 590 A2 bzw. 197 08 410 A1) angeordnet. Diese Verdichtungszonen sorgen dafür, daß die Fasern der verstreckten Lunte auf geringster Breite in den Klemmspalt der Lieferwalzen (Walzen, die die Lunte in die Spinnzone fördern) gelangen. Es bildet sich ein sehr kleines Spinndreieck aus. Die Gefahr des Fadenbruches wird so an dieser Stelle deutlich reduziert.

Die **Aufgabe** der vorliegenden Erfindung besteht darin, ein Spinnverfahren mit Spinnkopf und unterdrücktem Fadenballon vorzuschlagen, das es gestattet, sehr feine und glatte Fäden mit hoher Zuverlässigkeit bei hohen Spindeldrehzahlen und mit automatisiertem Spulenwechsel zu erzeugen.

Aufgabe der Erfindung ist es auch, eine Vorrichtung zur zuverlässigen Durchführung des Verfahrens vorzuschlagen, die bei geringstem konstruktiven Aufwand auch die Phasen zwischen dem normalen Spinnprozeß und dem Spulenwechsel in optimaler Weise ausführen kann.

Erfindungsgemäß wird diese Aufgabe durch die Verfahrensmerkmale nach Anspruch 1 gelöst.

Die Kombination des ballonlosen Spinnens mit dem Verdichtungsspinnen führt zu überraschenden, vom Fachmann nicht erwarteten, Ergebnissen. Beim Spinnen ohne Fadenballon wird die hohe Drehung im Faden insbesondere in den Bereich zwischen dem Fadenführer über dem Spinnkopf und dem Klemmspalt der Liefer-walzen verlagert. Durch das kleine Spinndreieck, das beim Verdichtungsspinnen entsteht, werden alle Fasern fast parallel ausgerichtet zum weiterführenden Faden unmittelbar hinter dem Klemmspalt des Lieferwalzenpaares in den Spinnprozeß einbezogen. Sie sind sämtlich an der Sicherung der Stabilität des Fadens beteiligt. Der so entstehende Faden ist sehr glatt. Die bisher übliche Haarigkeit derartiger Fäden ist fast vollständig verschwunden. Die Zahl der Fadenbrüche am Ausgang der Lieferwalze ist praktisch Null.

Es lassen sich mit der Kombination der Verfahrensschritte nach Anspruch 1 auch sehr dünne Fäden problemlos in hoher Qualität verspinnen.

Mit der Art und Weise der Gestaltung des Wechsels des Spinnverfahrens vor und nach einem Anhaltevorgang zum Zwecke des Spulenwechsels - nach Anspruch 2 - kann man die optimalen Bedingungen beim Spinnen mit reduziertem Fadenballon auch beim Verfahrensübergang und beim Spinnen mit Fadenballon ohne zusätzliche Hilfsmittel, wie gesteuerte Ballonbegrenzungsringe, gewährleisten.

Die Parameter nach Anspruch 3 tragen zur weiteren Optimierung dieses Prozesses beim Anhaltevorgang vor einem Spulenwechsel bei.

Der Anspruch 4 definiert die Detaills der Verfahrensschritte beim Wiederanfahren der Spinnmaschine nach einem Spulenwechsel.

Anspruch 5 empfiehlt die definierten Verfahrensschritte auch bei einem Anhalteund Anfahrprogramm, bei dem kein Spulenwechsel vorgesehen ist.

Die Vorrichtung nach Anspruch 6 gestattet die optimale Ausführung des Verfahrens nach Anspruch 1 und gewährleistet außerdem eine hohe Zuverlässigkeit des Verdichtungsprozesses unter den Bedingungen des ballonreduzierten Spinnens.

Die Ausgestaltung des Fadenführers nach Anspruch 7, mit einer zum Zwecke des Verfahrenswechsels ausgestalteten, vertikalen Beweglichkeit relativ zum Spinnkopf und der Schwenkfähigkeit aus dem Wechselbereich der Spulen ermöglicht es, denselben in der Arbeitsposition sehr präzise und im geringen Abstand zum Spinnkopf anzuordnen und beim Spulenwechsel in einer nicht störenden Position zu halten.

Die exakte Einstellung des Abstandes zwischen Fadenführer und Spinnkopf ist die Vorraussetzung für den Einsatz von Spinnköpfen mit sehr kleinem Querschnitt. Die Hülsen können über diese auch relativ niedrigen und schmalen Spinnköpfe bewegt werden, ohne daß man letztere für die Ausführung des Spulenwechsels abnehmen muß. Der konstruktive Aufwand wird niedrig gehalten. Die notwendige Zeit für den Spulenwechsel wird reduziert.

Mit der Ausführung nach Anspruch 8 kann man weitgehend auf - an Spinnmaschinen der üblichen Bauweise - vorhandene Vorrichtungen zum Führen und Schwenken des Fadenführers zurückgreifen. Mit dem unabhängig vom zyklischen Spinnvorgang steuerbaren Hubantrieb kann man zu den gewünschten Zeitpunkten eine den Bedingungen für den Verfahrenswechsel angepaßte, "weiche" Bewegung ausführen.

Die Erfindung soll nachstehend an einem Ausführungsbeispiel näher erläutert werden. In den dazugehörigen Zeichnungen zeigen:
- Fig. 1: einen vereinfachten Querschnitt durch eine Spinnzone einer Ringspinnmaschine,
- Fig. 2: eine Ansicht auf die Verdichtungszone im Bereich der Lieferwalze eines Streckwerkes in einer Ansicht entlang der Linie II-II in Fig. 1,
- Fig. 3 - 7: schematische Darstellungen der am Spinnvorgang beteiligten Arbeitselemente in charakteristischen Arbeitspositionen vor und nach dem Spulenwechsel.

Die Ringspinnmaschine besitzt in der üblichen Weise eine große Zahl von Spindeln 1. Auf diese Spindeln 1 sind oben sog. Spindelaufsätze 2 aufgesteckt. Im gewählten Beispiel ist es ein sog. Spinnfinger. Möglich ist es auch, an seiner Stelle eine entsprechende Spinnkrone vorzusehen (vergl. z. B. DE 26 53 697 C2). Diese Spindelaufsätze 2 sind in eine entsprechende Bohrung der Spindel 1 unter Vorspannung eingesetzt. Ein Wechsel dieser Spindelaufsätze 2 erfolgt nur zum Zweck der Wartung. Die Querschnitte dieser Spindelaufsätze 2 sind so gestaltet, daß die Hülse 12 bzw. die Spule 13 über dieselben hinweg nach oben herausgehoben werden kann.
Parallel zur Achse der Spindeln 1 ist die Ringbank 4 im üblichen Sinn heb- und senkbar angeordnet. Die Ringbank 4 trägt für jede Spindel 1 einen Spinnring 41, auf dem der Ringläufer 42 gleitend geführt ist. Der Ringläufer 42 legt den im Ballon 75 zugeführten Faden auf der Oberfläche der Spule 13 ab.
Unmittelbar oberhalb des Spindelaufsatzes 2 ist während des Hauptspinnens der Fadenführer 3 angeordnet. Dieser Fadenführer 3 ist an einem Schwenkarm 31 befestigt, der mit der Welle 32 fest verbunden ist. Die Welle 32 wird an einem Hubschlitten 33 schwenkbar geführt. Dem Hubschlitten 33 ist eine gestellfeste Schlittenführung 331 zugeordnet. Diese Schlittenführung 331 ist parallel zur Achse der Spindeln 1 ausgerichtet.
Der Hubschlitten 33 wird durch Spindeln 341 vertikal bewegbar angetrieben. Die Drehung der Gewindespindel 341 erfolgt durch den Motor 34, der sein Steuerprogramm von einer zentralen Maschinensteuerung erhält. Dieser Motor 34 ist geeignet, den Hubschlitten 33 mit dem Fadenführer 3 aus der Position 3 um die Hubgröße oder den Abstand 35 exakt in die Position 3' und zurück zu bewegen.

Das Streckwerk 5 der Ringspinnmaschine ist im vorliegenden Fall mit einer Verdichtungsanordnung versehen. Diese Verdichtungsanordnung ist dem Ausgangswalzenpaar 51 des Streckwerkes 5 unmittelbar nachgeordnet. Ein entlang einer mittleren Linie perforiertes Riemchen 61 umgreift einen Saugschuh 62 und die untere Lieferwalze 521.
Die untere Lieferwalze 521, die das Riemchen 61 von innen stützt, erhält ihren Antrieb von einer separaten Antriebswalze 53, die sich in der Regel über die gesamte Maschinenlänge erstreckt. Die obere Lieferwalze 522 liegt kraftschlüssig auf dem perforierten Riemchen auf und bildet gemeinsam mit diesem Riemchen den Klemmspalt 523.
Die Arbeitsweise dieser Verdichtungsanordnung ist in einer älteren, nicht vorveröffentlichten Patentanmeldung DE 197 08 410.9 ausführlich beschrieben. Aus diesem Grund wird die Wirkungsweise dieser Vorrichtung an dieser Stelle nicht weiter erläutert. Erwähnenswert ist lediglich, daß der Saugschuh 62 über ein Saugrohr 63 mit einem zentralen Saugkanal 64 verbunden ist. Der Druck in diesem System (62, 63, 64) ist unabhängig von dem Unterdruck gestaltbar, der im Saugkanal 55 erzeugt wird und der für das Reinigen bestimmter Zonen im Bereich der Spinnmaschine (z. B. Saugrohr 54) eingesetzt wird.

Während des Hauptspinnens werden die dargestellten Arbeitselemente in Positionen gehalten, die in Fig. 3 dargestellt sind. Die fertig verstreckte Lunte 71 wird durch den Klemmspalt 511 des Ausgangswalzenpaares 51 in die Verdichtungszone gefördert (Fig. 2). Durch den Saugluftstrom des Saugschuhes 62 werden die einzelnen Fasern der Lunte über den Löchern der Perforation des Riemchens 61 als gestreckte und verdichtete Lunte 72 gesammelt und fixiert. Diese so verdichtete Lunte 72 gelangt in dieser Form in den Klemmspalt 523 der Lieferwalzen 521, 522.
Die durch die Wirkungsweise des Spindelaufsatzes 2 in Verbindung mit dem Fadenführer 3 in den Faden aufgebrachten Windungen erreichen über den Fadenabschnitt 73 auf kurzem Weg auch den Klemmspalt 523.
Die Fasern der verdichteten Lunte 72 werden unmittelbar am Klemmspalt 523 - nahezu ohne das gefürchtete Spinndreieck - so verdreht, daß alle Fasern fest aneinander gehalten werden.
Der Faden ist praktisch am Ausgang des Klemmspaltes 523 nahezu vollständig fertig und hat die vorgegebene, mindestens aber die dort notwendige hohe Festigkeit.
Vom Spindelaufsatz 2 abwärts wird der Faden - das Fadenstück 74 - in mindestens einer Windung um den Spindelaufsatz 2, um das Oberteil der Spindel 1 und ggf. um das Oberteil der Hülse 12 herumgeführt. Relativ nahe an der Bewegungsebene des Ringläufers 42 verläßt dieses Fadenstück 74 die Oberfläche der Hülse 12 bzw. der Spindel 1 und bildet einen kleinen Fadenballon 75 aus.
Dieser relativ kleine Fadenballon 75 unterliegt nur einem geringen Luftwiderstand und einer geringen Fliehkraft. Dementsprechend niedrig ist dort und damit auch im Fadenabschnitt 73 die Fadenspannung.
Diese optimalen Spinnbedingungen werden während des normalen Spinnvorganges (hier als Hauptspinnen bezeichnet) regelmäßig gewährleistet. Die Belastung des Fadens ist gering. Es ensteht ein Faden, der eine hohe Gleichmäßigkeit und eine hohe Festigkeit hat.
Die Haarigkeit des Fadens ist, insbesondere durch die Anwendung der Verdichtungsanordnung, sehr gering. Der Spindelaufsatz 2, hier ausgebildet als Spinnfinger, ist praktisch nicht mehr in der Lage, aus dem festen Faserverbund des Fadens Fasern herauszustreichen, die dann die Qualität des Fadens negativ beeinflussen.
Ist der Aufbau der Spulen 13 abgeschlossen, ist es notwendig, die Ringbank 4 schnell nach unten abzusenken und einige Windungen des Fadens auf dem Unterwindebereich 11 der Spindel 1 abzulegen.
Damit in dieser Phase der vom Spinnkopf 2 erfaßte Faden nicht über die gesamte Länge über die Spule 13 gezogen werden muß, werden im Sinne der Erfindung folgende Arbeitsschritte ausgeführt:
In einem ersten Schritt wird die Drehzahl der Spindel 1 deutlich - etwa auf einen Wert zwischen 2.000 und 6.000 U/min - reduziert. Ist diese niedrige Spindeldrehzahl erreicht, wird durch einen entsprechenden Steuerbefehl an den Motor 34 der Fadenführer 3 parallel zur Achse der Spindel 1 um etwa 30 bis 50 mm nach oben bewegt.
Der durch die Lieferwalzen 521 und 522 gleichzeitig gelieferte Faden bildet dabei sofort unterhalb des angehobenen Fadenführers 3' einen Ballon aus, der sich aus den Vorsprüngen des Spindelaufsatzes 2 heraushebt.
Durch die Wirkung des Ringläufers 42 werden die kurzzeitig noch um den Spindelaufsatz 2 und die Hülse 12 vorhandenen Windungen des Fadenabschnittes 74 auf die Spule 13 aufgewunden. Die Spinnmaschine arbeitet jetzt nach dem üblichen Verfahren des Spinnens mit Fadenballon 75' (Fig. 4).
Hat sich der Fadenballon 75' ordentlich ausgebildet, kann sich die Ringbank 4 in üblicher Weise in die Unterwindeposition (Fig. 5) bewegen. Dabei laufen alle Vorgänge so ab, wie es an Spinnmaschinen, die mit Fadenballon arbeiten, üblich ist. Die oben bereits erwähnte, reduzierte Spindeldrehzahl soll dabei so gewählt werden, daß der Durchmesser des entstehenden Fadenballons 75' bzw 75" möglichst kleiner ist als der seitliche Abstand zwischen zwei Ballontrennplatten 43, die zwischen einander benachbarten Spindeln 1 angeordnet sind.
Hat die Ringbank 4 die Unterwindeposition (Fig. 5) erreicht, wird der Fadenführer 3 nach oben weggeschwenkt. Der Faden 76 ist bei stehender Spinnmaschine zwischen dem Fadenführer 3 und dem Ringläufer 42 so gespannt, daß er das Wechseln der Spule 13 gegen eine neue Hülse 12 nicht behindert.
Ist der Wechselvorgang abgeschlossen, wird der Fadenführer 3 zunächst in seine obere Arbeitsposition etwa im Abstand 35 oberhalb des Spindelaufsatzes 2 zurückgeschwenkt (Fig. 6).
Hat der Fadenführer 3' diese Position erreicht, beginnt die Spindel 1 mit relativ geringer Drehzahl ihre Bewegung. Der jetzt entstehende Fadenballon 75" ist in seinem Durchmesser auch so gering, daß er sich möglichst kollisionsfrei zwischen den Ballontrennplatten 43 bewegen kann.
in dieser Phase bewegt sich die Ringbank 4 in die Höhe der unteren Spulenkante und beginnt mit der Wicklung des Spulenansatzes 131. Zu diesem Zeitpunkt wird der Fadenführer 3 um den Abstand 35 wieder in Richtung des Spindelaufsatzes 2 bewegt. Sobald der aus dem Fadenführer 3 unten austretende Fadenabschnitt 75" vom Spindelaufsatz 2 erfaßt wird, beginnt wieder der Spinnprozeß mit dem unterdrückten Fadenballon 75 (Fig 7).
Der vom Spindelaufsatz 2 erfaßte Fadenabschnitt 74 windet sich jetzt ein- oder mehrmals um den Schaft des Spindelaufsatzes 2 und um den oberen Abschnitt der Hülse 12. Die relativ kleine Fadenspannung im Fadenballon 75 überträgt sich nur noch zu einem geringen Teil in den Fadenabschnitt 73. Der Spinnprozeß kann wieder mit optimalen Bedingungen fortgesetzt werden.

Das oben dargestellte Verfahren wurde hier in Verbindung mit dem Spulenwechsel beschrieben. Es ist empfehlenswert diesen Verfahrenswechsel - zwischen dem Spinnen mit Ballon und dem Spinnen mit unterdrücktem Fadenballon - bei reduzierter Geschwindigkeit auch dann vorzunehmen, wenn die Ringspinnmaschine aus irgendwelchen Gründen abgeschaltet werden soll. In diesem Fall wird zunächst die Spindeldrehzahl reduziert und der Fadenführer 3 angehoben. Die Ringbank 4 verbleibt in der aktuellen Position. Die Maschine wird zum Stillstand geführt.
Wird die Maschine wieder in Betrieb gesetzt, so drehen sich zunächst die Spindeln mit niedriger Drehzahl. Hat sich ein normaler, kleiner Fadenballon 75" ausgebildet, wird der Fadenführer 3 in seine Arbeitsposition abgesenkt und das Spinnen mit reduziertem Fadenballon 75 wird wieder fortgesetzt.
Der Vorteil des geschilderten Verfahrens besteht darin, daß in allen Phasen während des normalen Spinnvorganges und während des Aus- und Anlaufens der Maschine jeweils optimale Bedingungen für den zu spinnenden Faden wirksam sind.
Von ganz besonderer Bedeutung ist die Kombination des Spinnens mit reduziertem Fadenballon und dem Einsatz einer Verdichtungsanordnung für die verstreckte Lunte am Ausgang des Streckwerkes.
Wie bereits eingangs beschrieben, führt diese Kombination dazu, daß unmittelbar am Ausgang des Klemmspaltes 523 zwischen dem perforierten Riemchen 61 und der oberen Lieferwalze 522 alle Fasern bereits miteinander verdreht sind. Die Zahl der Fadenbrüche in diesem kritischen Bereich wird bei den üblichen Drehzahlen der Spindeln 1 reduziert.
Nimmt man die üblichen Fadenbruchzahlen als gegeben an, kann man die Drehzahl der Spindel während des Hauptspinnens in wesentlichen Größenordnungen erhöhen.
Ein weiterer entscheidender Vorteil dieser Kombination ergibt sich dadurch, daß die geringe Haarigkeit des Fadens, die unmittelbar nach dem Klemmspalt 523 erreicht wird, auch im Bereich des Spindelaufsatzes 2 und bei der Führung um die Spulenhülse 12 herum nicht mehr gefährdet wird. Versuche haben ergeben, daß diese, mit der genannten Kombination gesponnenen Fäden weniger haarig sind als die Fäden, die ohne Verdichtungsanordnung und ohne Spindelaufsatz 2 gesponnen wurden.
Das Anspinnen nach einem Spulenwechsel erfolgt bei dem Spinnverfahren mit Fadenballon 75" wesentlich zuverlässiger. Der zwischen dem Ringläufer 42 und dem Fadenführer 3 gespannte Faden wird im Fadenballon 75" im großen Abstand an der Zahnscheibe zwischen dem Unterwindebereich 11 und der unteren Kante der Hülse 12 vorbeigeführt. Würde man in dieser Phase mit unterdrücktem Fadenballon 75 arbeiten, wäre es nicht ausgeschlossen, daß der Faden durch diese Zahnscheibe getrennt wird.

### Bezugszeichenliste

- 1: Spindel
- 11: Unterwindebereich
- 12: Hülse
- 13: Spule
- 131: Spulenansatz
- 2: Spindelaufsatz
- 3: Fadenführer
- 31, 31': Schwenkarm
- 32: Welle
- 33: Hubschlitten
- 331: Schlittenführung
- 34: Motor
- 341: Gewindespindel
- 35: Hub; Abstand
- 4: Ringbank
- 41: Spinnring
- 42: Ringläufer
- 43: Ballontrennplatte
- 5: Streckwerk
- 51: Ausgangswalzenpaar
- 511: Klemmspalt
- 521: Lieferwalze, unten
- 522: Lieferwalze, oben
- 523: Klemmspalt
- 53: Antriebswalze
- 54: Saugrohr
- 55: Saugkanal
- (6): Verdichtungsanordnung
- 61: Riemchen, perforiert
- 62: Saugschuh
- 63: Saugrohr
- 64: Saugkanal
- 71: Lunte, verstreckt
- 72: Lunte, verstreckt und verdichtet
- 73, 73': Fadenabschnitt (zwischen Fadenführer und Klemmspalt der Lieferwalze)
- 74: Fadenabschnitt (gewundener Gleitabschnitt)
- 75, 75', 75": Fadenballon (vor dem Läufer)
- 76: Faden (bei Spulenwechsel)

## Patentansprüche

1. Verfahren zum Spinnen mit unterdrücktem Fadenballon,
wobei die Drehung des Fadens überwiegend zwischen einem Spindelaufsatz und dem Klemmspalt von Lieferwalzen am Ausgang des Streckwerkes erzeugt wird,
wobei der Spindelaufsatz in seinem Kopfbereich mit einem oder mehreren Vorsprüngen versehenen ist und sich mit diesen Vorsprüngen auf der verlängerten Achse der Spindel von unten her bis an einen vertikal verschiebbaren Fadenführer erstreckt, und
wobei zur Vorbereitung eines automatisierten Spulenwechsels der vertikal verstellbare Fadenführer vom Spindelaufsatz weg, nach oben versetzt und die Ringbank anschließend in die Unterwindestellung abgesenkt wird,
**dadurch gekennzeichnet,**
**daß** die das Streckwerk verlassende, verstreckte Lunte unter Beibehaltung einer parallelen Faserlage verdichtet und so in den Klemmspalt der Lieferwalzen, die dem Streckwerk im Abstand nachgeordnet sind, geführt wird.

2. Verfahren nach Anspruch 1, **dadurch gekennzeichnet,**
**daß** in Vorbereitung eines Anhaltevorganges der Spinnmaschine
- die Spindeldrehzahl um mehr als 50% abgesenkt wird,
- bei abgesenkter Spindeldrehzahl der Abstand zwischen dem Fadenführer (3) und dem Spindelaufsatz (2) deutlich vergrößert und
- damit vom Spinnverfahren mit unterdrücktem Fadenballon (75) auf das Spinnen mit drehzahlbedingt kleinem Fadenballon (75') gewechselt wird, und
**daß** in Vorbereitung des Wiederanfahrens der Spinnmaschine
- der vergrößerte Abstand des Fadenführers (3) vom Spindelaufsatz (2) zunächst beibehalten wird,
- bei niedriger Spindeldrehzahl mit dem Spinnverfahren mit Fadenballon (75") die ersten Windungen bei drehzahlbedingt kleinem Fadenballon aufgebracht werden und
- anschließend nach dem Absenken des Fadenführers (3) gegen den Spindelaufsatz (2) das Spinnen mit unterdrücktem Fadenballon (75) bei normaler Spindeldrehzahl fortgesetzt wird.

3. Verfahren nach Anspruch 1 und 2, **dadurch gekennzeichnet,**
**daß** vor dem Spulenwechsel die Spindeldrehzahl auf einen Wert zwischen 1500 und 6000 U/min. reduziert wird,
**daß** in einem zweiten Schritt der Fadenführer über dem Spinnkopf parallel zur Spindelachse um etwa 20 bis 50 mm bis zur Ausbildung eines Fadenballons angehoben wird und
**daß** nach Ausbildung des Fadenballons die Ringbank in den Unterwindebereich abgesenkt wird.

4. Verfahren nach Anspruch 1, **dadurch gekennzeichnet,**
**daß** beim Beginnen des Anspinnens nach einem Spulenwechsel
- die Spindeln zunächst mit einer niedrigen Geschwindigkeit angetrieben werden, der Fadenführer im vergrößerten Abstand oberhalb des Spinnkopfes positioniert bleibt und
- die Ringbank während des Spinnens mit einem Fadenballon aus der Unterwindeposition in die Anspinnposition im unteren Bereich der Spulenhülse angehoben wird, und
**daß** nach dem Aufwinden der ersten Windungen auf die Spule
- der Fadenführer in die Arbeitsposition unmittelbar oberhalb des Spinnkopfes abgesenkt wird und nahezu gleichzeitig die Drehzahl der Spindeln auf die normale Arbeitsdrehzahl erhöht wird.

5. Verfahren nach Anspruch 1, **dadurch gekennzeichnet,**
**daß** auch während eines beabsichtigten Anhalte- und Anfahrvorganges der Spinnmaschine zeitweilig auf das Spinnverfahren mit Fadenballon umgeschaltet wird.

6. Vorrichtung zur Durchführung des Verfahrens nach Anspruch 1,
- an einer Spinnmaschine mit Spindeln, die mit je einem Spindelaufsatz versehen sind,
- mit einem Fadenführer, der sich während des Hauptspinnens unmittelbar oberhalb des Spindelaufsatzes befindet und der zum Zweck der Vorbereitung des Spulenwechsels nach oben und seitlich abschwenkbar ist,
- sowie mit einem Streckwerk und Lieferwalzen, deren Klemmspalt im Abstand oberhalb des Fadenführers und leicht versetzt zur Spindelachse angeordnet ist,
**dadurch gekennzeichnet,**
**daß** die Lieferwalzen (521, 522) im Abstand hinter dem Ausgangswalzenpaar (51) des Streckwerkes (5) angeordnet sind und
**daß** den Lieferwalzen (521, 522) des Streckwerkes (5) eine an sich bekannte Verdichtungszone (perforiertes Riemchen 61, Saugschuh 62) für die verstreckte Faserlunte (71) zugeordnet ist.

7. Vorrichtung nach Anspruch 6, **dadurch gekennzeichnet,**
**daß** der Fadenführer (3) zum Zweck des Wechselns des Spinnverfahrens parallel zur Achse der Spindel (1) verschiebbar und zusätzlich aus dem Wechselbereich der Spule schwenkbar ist,
**daß** der Spindelaufsatz (2) mit der Spindel (2) fest verbunden ist und
**daß** der größte Querschnitt des Spindelaufsatzes (2) kleiner ist als der kleinste Innendurchmesser der Hülse (12).

8. Vorrichtung nach Anspruch 6 oder 7, **dadurch gekennzeichnet,**
**daß** die Fadenführer (3) mit einer horizontal ausgerichteten, vertikal verschiebbaren Welle (32) gemeinsam schwenkbar gelagert sind,
**daß** die Welle (32) entlang von Führungen (331) parallel zur Achse der Spindel (1) bewegbar ist und
**daß** der letztgenannten Anordnung ein unabhängig steuerbarer Hubantrieb (z. B. Motor 34 mit Gewindespindel 341) zugeordnet ist.

## Claims

1. A method for spinning with a suppressed yarn balloon,
**where** the yarn twist is generated mainly between a spindle attachment and the gripping slit of delivery rollers at the output of the drawing frame,
**where** the spindle attachment has one or several projections in its head area and with these projections extends on the prolonged axis of the spindle from bottom to a vertically movable thread guide, and
**where**, in preparation of an automated change of bobbins, the vertically movable thread guide is shifted away from the spindle attachment upwards and the ring rail is subsequently lowered into the underwinding position,
**characterized in**
**that** the drawn slubbing, leaving the drawing mechanism, is compressed maintaining a parallel fibre topology, and is guided into the gripping slit of the delivery rollers, which are arranged at a distance downstream the drawing frame.

2. A method according to Claim 1, **characterized in**
**that** in preparation of a stopping process of the spinning machine
- the spindle speed is reduced more than 50%,
- the distance between the thread guide (3) and the spindle attachment (2) is significantly increased while the spindle is running at a reduced speed, and
- thus the spinning method with a suppressed yarn balloon (75) is changed into the spinning method with a speed-caused small yarn balloon (75'), and
**that** in preparation of the restart of the spinning machine
- the increased distance of the thread guide (3) to the spindle attachment (2) is firstly maintained,
- at a low spindle speed when using the spinning method with yarn balloon (75"), the first windings are put on at a speed-caused small yarn balloon, and
- subsequently, the spinning is continued with a suppressed yam balloon (75) at normal spindle speed when the thread guide (3) has been lowered towards the spindle attachment (2).

3. A method according to Claims 1 and 2, **characterized in**
**that** the spindle speed is reduced to a value between 1,500 and 6,000 rpm prior to the change of bobbins,
**that**, in a second step, the thread guide is lifted above the spinning head parallel to the spindle axis by approx. 20 to 50 mm until a yarn balloon is formed, and
**that**, after the yarn balloon is formed, the ring rail is lowered into the underwinding area.

4. A method according to Claim 1, **characterized in**
**that** during the spinning start after a change of bobbin
- the spindles are first driven at a low speed, the thread guide remains positioned at the increased distance above the spinning head, and
- during spinning with a yarn balloon, the ring rail is lifted from the underwinding position to the thread-joining position in the lower part of the bobbin case, and
**that**, after winding-up the first windings onto the bobbin,
- the thread guide is lowered to the working position immediately above the spinning head while almost simultaneously the speed of the spindles is increased to the normal operating speed.

5. A method according to Claim 1, **characterized in**
**that** even during an intended stopping and starting operation of the spinning machine, it will temporarily be changed over to the spinning method with a yarn balloon.

6. A device for implementing the method according to Claim 1,
- at a spinning machine with spindles provided with one spindle attachment each,
- with a thread guide, which, during the main spinning operation, is positioned immediately above the spindle attachment and can be swivelled upwards and sideways in preparation of a change of bobbin,
- and with a drawing frame and delivery rollers, whose gripping slit is arranged at a distance above the thread guide and slightly offset to the spindle axis,
**characterized in**
**that** the delivery rollers (521, 522) are arranged at a distance behind the output roller pair (51) of the drawing frame (5), and
**that** a principally known compression zone (perforated apron 61, suction shoe 62) for the drawn fibre slubbing (71) is assigned to the delivery rollers (521, 522) of the drawing frame (5).

7. A device according to Claim 6, **characterized in**
**that** the thread guide (3) can be shifted parallel to the axis of the spindle (1), to facilitate changing of the spinning method, and in addition, can be swivelled out of the bobbin changing area,
**that** the spindle attachment (2) is in a fixed connection to the spindle (2), and
**that** the largest cross section of the spindle attachment (2) is smaller than the smallest inner diameter of the case (12).

8. A device according to Claims 6 or 7, **characterized in**
**that** the thread guides (3) are jointly swivelled and supported in a bearing together with a horizontally oriented, vertically movable shaft (32),
**that** the shaft (32) can be moved along guides (331) parallel to the axis of the spindle (1), and
**that** an independently controllable lift drive (e.g. motor 34 with threaded spindle 341) is assigned to the arrangement specified last.

## Revendications

1. Dispositif de filage avec suppression du ballon de fil,
où la torsion du fil est principalement engendrée entre la broche empointeuse et l'écartement de serrage des cylindres détacheurs situés à la sortie du dispositif d'étirage,
où la partie supérieure de la broche empointeuse est munie d'une ou de plusieurs saillies, la broche empointeuse et ses saillies s'étendant sur l'axe prolongé de la broche, en allant du bas jusqu'à un guide-fil verticalement deplaçable, et
où, afin de préparer un changement de cannettes automatique, le guide-fil verticalement deplaçable est décalé vers le haut, puis le banc porte-anneaux est baissé vers la position inférieure du dévidoir,
**caractérisé par le fait**
**que** le fil mèche étiré et sortante du dispositif d'étirage se voit compressé, tout en maintenant la position parallèle du fil, pour être introduit ensuite dans l'écartement de serrage des cylindres détacheurs qui sont montés par écart après le dispositif d'étirage.

2. Procédé selon la revendication 1, **caractérisé par le fait**
**que**, en phase préparatoire de l'opération d'arrêt du métier à filer,
- la vitesse de la broche est réduit de plus de 50 %,
- la réduction de la vitesse de broche a pour effet que l'écart entre le guide-fil (3) et la broche empointeuse (2) est nettement agrandi, et
- **qu'**il se produit un changement de procédé de filage, c'est-à-dire un passage du procédé de filage avec suppression du ballon de fil (75) au filage avec un petit ballon de fil (75'), en fonction de la vitesse de broche,
et
**que**, en phase préparatoire de la remise en marche du métier à filer,
- l'écart agrandi entre le guide-fil (3) et la broche empointeuse (2) est d'abord maintenu,
- lors du procédé de filage avec ballon de fil (75") à vitesse réduite de la broche, les premiers tors sont appliqués avec un petit ballon de fil, en fonction de la vitesse, et
- après avoir baissé le guide-fil (3) en sens opposé par rapport à la broche empointeuse (2), le métier à filer continue à fonctionner en procédé de filage avec suppression du ballon de fil (75) et à la vitesse normale de la broche.

3. Procédé selon les revendications 1 et 2, **caractérisé par le fait**
**que** la vitesse de la broche se voit réduite, avant le changement de cannettes, à une valeur entre 1500 et 6000 t/min.,
**que,** lors d'une deuxième phase, le guide-fil est conduit, sur une longueur de 20 à 50 mm, par la tête de la broche et en sens parallèle par rapport à l'axe de celle-ci, jusqu'à ce qu'il soit formé un ballon de fil, et
**que**, une fois formé le ballon de fil, le banc porte-anneaux est baissé vers la zone inférieure du dévidoir.

4. Procédé selon la revendication 1, **caractérisé par le fait**
**que**, en commençant une nouvelle filée après un changement de cannettes,
- les broches sont d'abord entraînées à petite vitesse, le guide-fil continue à être positionné, à un écart plus grand, au-dessus de la tête de la broche, et
- le banc porte-anneaux est sorti, lors du procédé de filage avec ballon de fil, de la position inférieure du dévidoir, puis levé et déplacé vers la zone inférieure de la douille (position de rattache), et
**que**, après le renvidage des premiers tors sur la cannette,
- le guide-fil est baissé directement au-dessus de la tête de la broche, la vitesse des broches étant presque simultanément augmentée, jusqu'à atteindre la vitesse de service.

5. Procédé selon la revendication 1, **caractérisé par le fait**
**que**, même lors d'une opération d'arrêt ou de remise en marche prévue, le métier à filer passe temporairement à fonctionner en procédé de filage avec ballon de fil.

6. Dispositif pour réaliser le procédé selon la revendication 1,
- monté sur un métier à filer avec broches, dont chacune est pourvue d'une broche empointeuse.
- avec un guide-fil qui, lors de l'opération principale de filage, se trouve directement au-dessus de la broche empointeuse et qui, afin de préparer le changement de cannettes, est rabattable vers le haut et vers le côté,
- ainsi qu'avec un dispositif d'étirage et des cylindres détacheurs, dont l'écartement de serrage est disposé au-dessus du guide-fil et légèrement décalé par rapport à l'axe de la broche,
**caractérisé par le fait**
**que** les cylindres détacheurs (521, 522) sont disposés par écart et derrière le couple des cylindres étireurs (51) du dispositif d'étirage (5), et
**que** les cylindres détacheurs (521, 522) du dispositif d'étirage (5) sont pourvus d'une zone de compression généralement connue (lanière perforée 61, coussinet d'aspiration 62) pour le fil mèche étiré (71).

7. Dispositif selon la revendication 6 , **caractérisé par le fait**
**que**, afin de permettre le changement du procédé de filage, le guide-fil (3) est déplaçable en sens parallèle par rapport à l'axe de la broche (1) et, de plus, il est orientable pour être sorti de la zone de changement de la cannette,
**que** la broche empointeuse (2) est rigidement liée à la broche (1), et
**que** la plus grande coupe transversale de la broche empointeuse (2) est inférieure au diamètre intérieur de la douille (12).

8. Dispositif selon les revendications 6 ou 7, **caractérisé par le fait**
**que** le guide-fil (3) est muni d'un arbre à alignement horizontal et verticalement déplaçable (32) avec lequel il tourne sur un palier pivotant,
**que** cet arbre (32 est amovible le long de guidages (331) et en sens parallèle par rapport à l'axe de la broche (1), et
**que** la construction ci-dessus dispose d'une commande de montée (p. ex. moteur 34 avec tige filetée 341).
